# EUROPÄISCHE PATENTSCHRIFT

(11) **EP 0 033 446 B1**
(45) Veröffentlichungstag und Bekanntmachung des Hinweises auf die Patenterteilung: **11.04.1984**
(21) Anmeldenummer: 81100243.5
(22) Anmeldetag: 15.01.1981
(51) Int. Cl.: C10B 25/22, C10B 39/14, C10B 39/02, F27B 1/20

(54) **Kokstransportbehälter**
Coke transport container
Recipient pour le transport du coke

(30) Priorität: 31.01.1980 DE 3003374
(43) Veröffentlichungstag der Anmeldung: 12.08.1981
(73) Patentinhaber: Krupp Koppers GmbH, 45143 Essen (DE)
(72) Erfinder: Lorrek, Johannes, D-4300 Essen 1 (DE)

## Beschreibung

Die Erfindung betrifft einen Kokstransportbehälter zur Aufnahme von aus Verkokungsöfen ausgestoßenem glühenden Koks, der an seiner Ober- und Unterseite verschließbar ist.

Es ist bekannt, einen solchen gefüllten Kokstransportbehälter auf einen Kühlschacht aufzusetzen, in den der Koks durch Öffnen des Bodenverschlusses des Behälters eingelassen wird und in dem er dann mit Kühlgasen beaufschlagt wird. Nach der Entleerung wird der Kokstransportbehälter wieder zur Koksofenbatterie zurückgefahren, wo er nach Schließen des Bodenverschlusses und Öffnen des Verschlusses an seiner Oberseite wieder zur Aufnahme des Inhaltes einer Koksofenkammer bereit ist. Bei der Aufnahme des glühenden Kokses ist es von Bedeutung, daß über den Querschnitt des Kokstransportbehälters gesehen eine möglichst gleichmäßige Füllung und damit eine optimale Nutzung des Volumens des Behälters erreicht wird.

Der erfindung liegt daher die Aufgabe zu Grunde, den Kokstransportbehälter so auszubilden, daß eine im wesentlichen gleichmäßige Füllung möglich ist. Erfindungsgemäß wird hierzu vorgeschlagen, daß zwei oder mehr Abdeckplatten vorgesehen sind, die zur Aufnahme des Kokses nach oben schwenkbar sind und von denen zumindest eine als Führungseinrichtung für einen Teil des in den Kokstransportbehälter einzufüllenden Kokses dient. Die vergleichmäßigende Wirkung kann noch dadurch erhöht werden, wenn gemäß einem weitern Merkmal der Erfindung auf der Oberseite der als Führungseinrichtung dienenden Abdeckplatte Führungsleisten angeordnet werden.

Die Erfindung und ihre Wirkungsweise werden im folgenden an Hand der Zeichnung näher erläutert, die eine Ausführungsform der Erfindung darstellt. In der Zeichnung ist mit 1 der obere Bereich des Kühlschachtes angedeutet, der sich nach oben zur Kühlschachtmündung 2 hin verjüngt. Oberhalb dieser Mündung befindet sich das noch näher zu erläuternde, als Ganzes mit 3 bezeichnete Verschlußorgan, woran sich nach oben das Unterstützungsgehäuse 4 für den Kokstransportbehälter 5 anschließt. Letzterer weist im vorliegenden Fall zwei Abdeckplatten 6 und 7 auf, die zur Aufnahme des glühenden Kokses, d. h. wenn der Kokstransportbehälter vor der zu entleerenden Koksofenkammer in Stellung gebracht worden ist, nach oben schwenkbar sind. Der Kokstransportbehälter besitzt ferner einen kegelförmigen Bodenverschluß 8, der - wie mit 8' angedeutet - heb- und senkbar ist. Die Betätigungsvorrichtungen für die Abdeckplatten sowie für den Bodenverschluß sind in der Zeichnung nicht dargestellt. Sie können von beliebiger, für den vorliegenden Verwendungszweck geeigneter Bauart sein. Der Kokstransportbehälter ruht auf einem Sitz 9 des Unterstützungsgehäuses 4, der so beschaffen ist, daß auch hier ein Entweichen von Gasen verhindert wird.

Die Abdeckplatten 6 und 7 sind - wie bereits erwähnt - nach oben schwenkbar und nehmen hierbei die mit 6' und 7' bezeichneten Stellungen ein. Die größere Platte 6 dient beim Füllen des Transportbehälters gleichzeitig als Führungseinrichtung für einen Teil des Kokses, der - bezogen auf die Zeichnung - von oben links her aus der nicht dargestellten Kokskuchenführung dem Kokstransportbehälter zugeführt wird. Eine Koksteilmenge rutscht hierbei über die Platte 6 in den von der Kokskuchenführung abgewandten Teil des Kokstransportbehälters und bewirkt somit dessen im wesentlichen gleichmäßige Füllung. Diese Wirkung kann noch dadurch verstärkt werden, daß auf der Oberseite der Platte 6 schräg verlaufende Führungsleisten 17 angeordnet sind, die den Koks seitwärts leiten und damit eine bessere Verteilung über die Breite der Platte und folglich über die Breite des Kokstransportbehälters ermöglichen.

Das Verschlußorgan ist in dem geschlossenen Gehäuse 10 untergebracht. Es besteht aus einer Platte 11, die auf ihrem Umfang mit einer nach unten gerichteten Leiste 12 versehen ist. Diese Leiste kann wie bei der dargestellten Ausführungsform der Erfindung durch umgebogene Randpartien der Platte gebildet werden. Sie greift in Dichtstellung in die Sandtasse 13, in eine Wassertauchung oder dergl. ein. Die Platte 11 ist, wie aus der Zeichnung ersichtlich, zum Kühlschacht 1 hin mit einer feuerfesten Isolierung 18 versehen, die in Schließstellung auf der Kühlschachtmündung 2 zur Auflage kommt und dadurch bereits eine Vorabdichtung bewirkt.

Die Platte 11 ist mit einem Rahmen 14 verbunden, der seinerseits mit Rollen oder Rädern in dem Rahmen 15 gelagert ist. Durch Anheben des letzteren in die Position 15' wird somit auch die Platte 11 aus der Sandtasse herausgehoben. Sie kann nunmehr zusammen mit dem Rahmen 14 aus dem Einfüllbereich nach rechts verfahren werden, wobei sie die Position 11' einnimmt und damit den Fluß des Kokses aus dem Kokstransportbehälter in den Kühlschacht nicht behindert. Die Hub- und Senkbewegung sowie das seitliche Verfahren der Platte erfolgt durch in der Zeichnung nicht dargestellte geeignete Betätigungsvorrichtungen.

Oberhalb des Verschlußorgans 3 sind noch Leitbleche 16 im Unterstützungsgehäuse 4 vorgesehen. Diese lenken den Fluß des Kokses derart, daß die Sandtasse 13 oder dergl. hiervon nicht betroffen werden kann.

Mit 19 ist schließlich noch ein Absaugestutzen am Unterstützungsgehäuse bezeichnet. Durch diesen Absaugestutzen werden die Gase abgezogen, die bei beiseite gefahrener Platte 11 aus dem Kühlschacht in das Unterstützungsgehäuse gelangen.

## Patentansprüche

1. Kokstransportbehälter zur Aufnahme von aus Verkokungsöfen aus gestossenem glühenden Koks, der an seiner Ober- und unterseite verschliessbar ist, dadurch gekennzeichnet, dass zwei oder mehr Abdeckplatten (6, 7) vorgesehen sind, die zur Aufnahme des Kokses nach oben schwenkbar sind und von denen zumindest eine (z. B. 6) als Führungseinrichtung für einen Teil des in den Kokstransportbehälter (5) einzufüllenden Kokses dient.

2. Kokstransportbehälter nach Anspruch 1, dadurch gekennzeichnet, dass auf der Oberseite der als Führungseinrichtung dienenden Abdeckplatte(n) (z. B. 6) Führungsleisten (17) angeordnet sind.

## Claims

1. Coke transport container for receiving hot coke from coke ovens, which container is closable on its top side and on its bottom side, characterised in that two or more cover plates (6, 7) are provided for which can be tilted upwards for receiving the coke, at least one of the cover plates (for example 6) serving as a guide device for a part of the coke to be filled into the coke transport container (5).

2. Coke transport container according to claim 1, characterised in that guide strips (17) are arranged on the top side of the cover plate or cover plates (for example 6) serving as guide device.

## Revendications

1. Récipient de transport de coke destiné à recevoir le coke incandescent expulsé par répa- lage de fours à coke et pouvant être obturé sur sa face supérieure et sur sa face inférieure, caractérisé par le fait qu'il est prévu deux ou plusieurs plaques de recouvrement (6, 7) qui peuvent basculer vers le haut pour la réception du coke et dont l'une au moins, par exemple (6), sert de dispositif de guidage pour une partie du coke à déverser dans le récipient (5) de transport de coke.

2. Récipient de transport de coke selon la revendication 1, caractérisé par le fait que des barres de guidage (17) sont disposées sur la face supérieure de la ou des plaques, par exemple (6), servant de dispositif de guidage.
